# EUROPÄISCHE PATENTSCHRIFT

(11) **EP 0 664 398 B1**
(45) Veröffentlichungstag und Bekanntmachung des Hinweises auf die Patenterteilung: **22.07.1998**
(21) Anmeldenummer: 95100590.9
(22) Anmeldetag: 18.01.1995
(51) Int. Cl.: F04D 15/00, F04D 1/06

(54) **Kreiselpumpe mit den Rückfluss verhinderndem Ventil**
Centrifugal pump with backflow prevention valve
Pompe centrifuge avec clapet de non-retour

(30) Priorität: 21.01.1994 DE 4401658
(43) Veröffentlichungstag der Anmeldung: 26.07.1995
(73) Patentinhaber: WILO GmbH, D-44263 Dortmund (DE)
(72) Erfinder: Neuhaus-Melsheimer, Manfred, D-44149 Dortmund (DE)
(74) Vertreter: COHAUSZ HASE DAWIDOWICZ & PARTNER

(56) Entgegenhaltungen:
- EP-A- 0 360 697
- WO-A-86/04399
- DE-A- 3 729 673
- DE-U- 8 612 405
- DE-U- 9 310 091
- FR-A- 2 105 910
- GB-A- 1 066 594
- US-A- 4 244 675
- US-A- 4 565 214
- US-A- 5 201 633

## Beschreibung

Die Erfindung betrifft eine mehrstufige Kreiselpumpe insbesondere mehrstufige Inlinepumpe mit die Laufradwelle tragenden Lagern und mit einem den Rückfluß verhindernden Ventil, wobei das aus der letztzen Stufe austretende Fördermedium in einen die Stufen umgebenden Ringraum gedrückt wird, von dem es zum Auslauf strömt.

Inline-Pumpen sind im Stand der Technik aus DE 93 10 091, US 4,244,675 bekannt.

Ein-Wege-Ventile, in denen Membranflächen zur Dichtung verwendet werden, sind darüber hinaus aus der WO 86/04399 bekannt.

Es ist außerdem bekannt, bei derartigen mehrstufigen Kreiselpumpen ein den Rückfluß verhinderndes Ventil in demjenigen Pumpengehäuseteil anzuordnen, das den Saug- und Druckstutzen bildet, siehe z.B. US-Patent 5 201 633 und GB 1,066,594. Der Einbau eines solchen Ventils ist verhältnismäßig aufwendig und platzraubend.

Aufgabe der Erfindung ist es, eine Pumpe der eingangs genannten Art so zu verbessern, daß bei einfacher Konstruktion, kleiner Bauweise und einfacher Montage innerhalb des Ventils nur geringe Strömungsgeschwindigkeiten auftreten, so daß geringe Verluste und Geräusche entstehen.

Diese Aufgabe wird erfindungsgemäß dadurch gelöst, daß das den Rückfluß verhindernde Ventil eine in Strömungsrichtung hinter der letzten Pumpstufe im Ringraum koaxial zur Pumpwelle angeordnete konische Ringmembran aufweist, deren dem Saug- und Druckstutzen abgewandte Seite befestigt und deren andere Seite beweglich ist.

Hierdurch wird in besonders strömungsfähiger Weise erreicht, daß sich die Ringmembran in Strömungsrichtung öffnen kann.

Hierbei kann das Rücklaufventil in Strömungsrichtung hinter der Pumpe insbesondere hinter der letzten Pumpenstufe und nahe des Lagers und/oder der Wellendichtung angeordnet sein, das/die den Pumpensaug- und -druckstutzen abgewandt ist.

Alternativ wird vorgeschlagen, daß das Rückflußventil in Strömungsrichtung hinter der Pumpe, insbesondere hinter der letzten Pumpenstufe und nahe oder in dem Ringraumauslaß, insbesondere nahe der ersten Pumpenstufe angeordnet ist.

Ein solches Menbranventil braucht kein zusätzliches Gehäuse und kann trotz kleiner Außenabmessungen der Gesamtpumpe relativ überdimensioniert ausgeführt sein, wodurch geringe Fließgeschwindigkeiten und damit ein geringer Widerstand entsteht, so daß Strömungsverluste und Geräusche sehr niedrig bleiben.

Besonders vorteilhaft ist es hierbei, wenn das Rückflußventil mit einer Ringmembran eine Kammer umgibt, in die die Pumpe insbesondere die letzte Pumpenstufe fördert. Auch wird vorteilhafterweise vorgeschlagen, daß die Stützfläche für die Ringmembran von einem innerhalb der Ringmembran liegenden, außen konisch geformten Stützteil mit Durchströmungsöffnungen gebildet ist.

Eine besonders einfache und sichere Konstruktion ist dann gegeben, wenn das die Stützflächen bildende Stützteil an dem die Wellendichtung tragenden Bauteil befestigt ist. Eine Verringerung der Bauteile wird erreicht, wenn das die Stützflächen bildende Stützteil mit dem die Wellendichtung tragende Bauteil einstückig ist.

Besonders kleine Außenabmessungen werden geschaffen, wenn die Ringmembran die letzte Pumpenstufe umgibt. Auch ist es von Vorteil, wenn das die Stützflächen bildende Stützteil ein Blechtiefziehteil oder ein Gußteil ist.

Die Konstruktion wird noch einfacher und mit geringeren Abmessungen, wenn die letzte Pumpenstufe die Stützfläche für die Ringmembran bildet.

Vorzugsweise wird vorgeschlagen, daß die Ringmembran gleichzeitig die Pumpengehäusedichtung zwischen dem den Ringraum umgebenden Zylinder (Gehäusemantel) und dem das Wellendichtende tragende Gehäuseteil bildet. Damit kommt der Ringmembran eine doppelte Funktion zu.

Vorzugsweise wird vorgeschlagen, daß im Saug- und Druckstutzen je ein von Hand betätigbares Absperrventil, insbesondere je ein Klappenventil angeordnet ist. Damit kann die Pumpenhydraulik mit dem integrierten Rückflußverhinderer komplett zur Revision abgeschlossen werden, so daß Montage oder Demontage und Reparatur erheblich erleichtert sind.

Bei einfachster Konstruktion wird eine hohe Dichtigkeit der Klappen dann erreicht, wenn das Sperrstück insbesondere die Klappe von einer Dichtmanschette aus flexiblem Material umgeben ist, die den Stutzen zumindest zum Teil auskleidet. Hierbei kann die Dichtmanschette nach außen bis über die Dichtfläche des Anschlußflansches geführt sein, so daß das Dichtmaterial sowohl der Abdichtung der Klappe als auch des Anschlusses dient.

Zwei Ausführungsbeispiele der Erfindung sind in den Zeichnungen in axialen Schnitten dargestellt und werden im folgenden näher beschrieben.

Es zeigen:
- Fig. 1: ein erstes Ausführungsbeispiel in montiertem Zustand,
- Fig. 2: das erste Ausführungsbeispiel in demontiertem Zustand,
- Fig. 3: ein zweites Ausführungsbeispiel in montiertem Zustand,
- Fig. 4: das zweite Ausführungsbeispiel in demontiertem Zustand und
- Fig. 5: ein drittes Ausführungsbeispiel im unteren Bereich.

Das Ausführungsbeispiel nach den Figuren 1 und 2 weist ein Paket von Pumpenstufen 1 auf, die hintereinander geschaltet sind und deren Laufräder 2 auf einer Laufradwelle 3 sitzen, die von einem Lager 4 getragen ist. Das dem Saugstutzen 6 und Druckstutzen 7 nahe Lager 4 befindet sich etwa im Bereich der ersten Pumpenstufe, und die vom Saug- und Druckstutzen entfernte Wellendichtung 5 ist im Bereich des hinteren Gehäuseteils 8 befestigt, das auch "Pumpenlaterne" genannt wird.

Die letzte Pumpenstufe fördert in eine ringförmige Kammer 9, die von einem Stützteil 10 ringförmig umgeben ist und durch die die Laufradwelle 3 koaxial verläuft. Das Stützteil 10 ist konisch geformt, wobei es näher zu den Stutzen 6,7 einen geringeren Durchmesser aufweist als im weiter entfernten Bereich. Das Stützteil 10 besitzt zahlreiche Durchflußöffnungen 11, und an seiner Außenseite liegt bei nicht fördernder Pumpe eine entsprechend konisch geformte flexible Membran 12 an. Diese Membran wird bei fördernder Pumpe von dem Stützteil 10 nach außen hin abgehoben, so daß das Fördermedium in einen Ringraum 13 treten kann, der alle Pumpenstufen außen koaxial umgibt. Die Außenfläche des Ringraums 13 wird durch einen zylindrischen Gehäusemantel 14 gebildet, der aus einem dünnwandigen Rohr bestehen kann.

Vom Ringraum 13 fließt die Förderflüssigkeit zum Druckstutzen 7, der wie auch der Saugstutzen 6 von einem Anschlußgehäuse 15 gebildet wird. Saugstutzen 6 und Druckstutzen 7 liegen im Anschlußgehäuse zueinander fluchtend, so daß die mehrstufige Kreiselpumpe eine Inline-Pumpe ist.

Die Ringmembran 12 bildet mit ihrem äußeren ringförmigen Ende gleichzeitig die Pumpengehäusedichtung zwischen dem den Ringraum 13 umgebenden zylindrischen Gehäusemantel 14 und dem hinteren Gehäuseteil 8. Das die Stützfläche bildende Bauteil bzw. Stützteil 10 ist im Ausführungsbeispiel nach Figur 1 und 2 einstückig mit dem Gehäuseteil 8 ausgeführt und kann mit diesem zusammen aus Metall gegossen sein. Im Ausführungsbeispiel nach den Figuren 3 und 4 besteht das Stützteil 10 aus einem Blechtiefziehteil, das zwischen der letzten Pumpenstufe und dem Gehäuseteil 8 montiert wird.

Im Saugstutzen 6 als auch im Druckstutzen 7 ist jeweils eine drehverstellbare Klappe 16,17 gelagert. Über jeweils eine Welle 18,19 ist die Drehklappe durch einen Handhebel 20 bzw. 21 betätigbar. Das Innere des jeweiligen Stutzens 6,7 ist im Bereich der Klappe 16,17 von einer Dichtmanschette 22,23 ausgekleidet, die entsprechend zylindrisch ausgeformt ist. Das äußere Ende der beiden Manschetten 22,23 ist so weit nach außen über die Dichtfläche des Flansches jeden Stutzens geführt, daß die Manschette dort jeweils eine ringförmige Dichtfläche 24,25 bildet.

In einer nicht dargestellten, alternativen Ausführungsform bildet insbesondere die letzte Pumpenstufe die Stützfläche für die Ringmembran, so daß das Stützteil 10 von dieser Pumpenstufe gebildet wird.

Beim Ausführungsbeispiel nach Figur 5 ist die Ringmembran an dem Ende des Ringraums angeordnet, das dem Saug- und Druckstutzen 6,7 nahe ist. Zwischen dem Gehäusemantel 14 und dem Gehäuseteil 27, das den Saug- und Druckstutzen 6,7 bildet, liegt ein Zwischenteil (Flanschteil) 28, an dem das Gehäuseteil 8 und das Gehäuseteil 27 auf gegenüberliegenden Seiten angeschraubt sind. Das Flanschteil 28 bildet innen mit seinem Stützteil 10 eine koaxiale konische Stützfläche für die Ringmembran 12, wobei die Ringmembran im geschlossenen Zustand an dem Stützteil 10 anliegt.

## Patentansprüche

1. Mehrstufige Kreiselpumpe mit die Laufradwelle tragenden Lagern (4) und mit einem den Rückfluß verhindernden Ventil (10-12), wobei das aus der letzten Stufe austretende Fördermedium in einen die Stufen umgebenden Ringraum (13) gedrückt wird, von dem es zum Auslaß hin strömt, **dadurch gekennzeichnet,** daß das den Rückfluß verhindernde Ventil (10-12) eine in Strömungsrichtung hinter der letzten Pumpstufe im Ringraum koaxial zur Pumpwelle angeordnete konische Ringmembran aufweist, deren dem Saug- und Druckstutzen (6, 7) abgewandte Seite befestigt und deren andere Seite beweglich ist.

2. Kreiselpumpe nach Anspruch 1, **dadurch gekennzeichnet,** daß das Rückflußventil (10-12) in Strömungsrichtung hinter der letzten Pumpenstufe und nahe des Lagers und/oder der Wellendichtung (5) angeordnet ist, das/die den Pumpensaug- und -druckstutzen (6, 7) abgewandt ist.

3. Kreiselpumpe nach Anspruch 1, **dadurch gekennzeichnet,** daß das Rückflußventil (10-12) in Strömungsrichtung hinter der letzten Pumpenstufe und nahe oder in dem Ringraumauslaß, insbesondere nahe der ersten Pumpenstufe angeordnet ist.

4. Kreiselpumpe nach einem der vorigen Ansprüche, **dadurch gekennzeichnet,** daß das Rückflußventil (10-12) mit einer Ringmembran (12) eine Kammer (9) umgibt, in die die Pumpe, insbesondere die letzte Pumpenstufe fördert.

5. Kreiselpumpe nach einem der vorigen Ansprüche, **dadurch gekennzeichnet,** daß die Stützfläche für die Ringmembran (12) von einem innerhalb der Ringmembran liegenden, außen konisch geformten Stützteil (10) mit Durchströmungsöffnungen (11) gebildet ist.

6. Kreiselpumpe nach Anspruch 5, **dadurch gekennzeichnet,** daß das die Stützflächen bildende Stützteil (10) an dem die Wellendichtung tragenden Bauteil (8) befestigt ist.

7. Kreiselpumpe nach Anspruch 5, **dadurch gekennzeichnet,** daß das die Stützflächen bildende Stützteil (10) mit dem die Wellendichtung tragenden Bauteil (8) einstückig ist.

8. Kreiselpumpe nach einem der vorherigen Ansprüche, **dadurch gekennzeichnet,** daß die Ringmembran (12) (12) die letzte Pumpenstufe umgibt.

9. Kreiselpumpe nach einem der vorherigen Ansprüche, **dadurch gekennzeichnet,** daß das die Stützflächen bildende Stützteil (10) ein Blechtiefziehteil oder ein Gußteil ist.

10. Kreiselpumpe nach einem der vorherigen Ansprüche, **dadurch gekennzeichnet,** daß eine Pumpenstufe, insbesondere die letzte Pumpenstufe die Stützfläche für die Ringmembran (12) bildet.

11. Kreiselpumpe nach einem der vorigen Ansprüche, **dadurch gekennzeichnet,** daß ein den Pumpenkammereinlaß umgebendes Teil (26) die Stützfläche für die Ringmembran (12) bildet.

12. Kreiselpumpe nach einem der vorherigen Ansprüche, **dadurch gekennzeichnet,** daß die Ringmembran (12) gleichzeitig die Pumpengehäusedichtung zwischen dem den Ringraum umgebenden Zylinder (Gehäusemantel (14)) und dem die Wellendichtung tragenden Gehäuseteil (8) bildet.

13. Kreiselpumpe nach einem der vorigen Ansprüche, **dadurch gekennzeichnet,** daß die Ringmembran (12) an einem Flanschteil befestigt ist, an dem auf einer Seite das Ein-/Auslaßgehäuse (27) und auf der anderen Seite der die Ringkammer umgebende Gehäusemantel (14) angrenzt.

14. Kreiselpumpe nach einem der vorherigen Ansprüche, **dadurch gekennzeichnet,** daß im Saug- und Druckstutzen (6,7) je ein von Hand betätigbares Klappenventil (16,17) angeordnet ist.

15. Kreiselpumpe nach einem der vorherigen Ansprüche, **dadurch gekennzeichnet,** daß das Sperrstück insbesondere die Klappe von einer Dichtmanschette (22,23) aus flexiblem Material umgeben ist, die den Stutzen (6,7) zumindest zum Teil auskleidet.

16. Kreiselpumpe nach einem der vorherigen Ansprüche, **dadurch gekennzeichnet,** daß die Dichtmanschette (22,23) nach außen bis über die Dichtfläche (24,25) des Anschlußflansches geführt ist.

## Claims

1. A multistage centrifugal pump having bearings (4) bearing the impeller shaft and a valve (10-12) preventing backflow, the pumping medium emerging from the last stage being forced into an annular space (13) which encloses the stages and from which it flows to the outlet, **characterised in that** the valve (10-12) preventing backflow has a conical annular membrane which is disposed coaxially of the pump shaft in the annular space downstream of the last pump stage in the direction of flow and whose side remote from the intake and delivery spigots (6, 7) is attached, its other side being movable.

2. A centrifugal pump according to claim 1, characterised in that the backflow valve (10-12) is disposed in the direction of flow downstream of the last pump stage and adjacent that bearing and/or shaft seal (5) which is remote from the pump intake and deliver spigots (6, 7).

3. A centrifugal pump according to claim 1, characterised in that the backflow valve (10-12) is disposed in the direction of flow downstream of the last pump stage and adjacent or in the annular space outlet, more particularly adjacent the first part of the stage.

4. A centrifugal pump according to one of the preceding claims, characterised in that the backflow valve (10-12) encloses by an annular membrane (12) a chamber (9) into which the pump, more particularly the last pump stage, delivers.

5. A centrifugal pump according to one of the preceding claims, characterised in that the supporting surface for the annular membrane (12) is formed by an outwardly conically shaped supporting member (10) with throughflow openings (11) which is disposed inside the annular membrane.

6. A centrifugal pump according to claim 5, characterised in that the supporting member (10) forming the supporting surfaces is attached to the constructional member (8) bearing the shaft seal.

7. A centrifugal pump according to claim 5, characterised in that the supporting member (10) forming the supporting surfaces is unitary with the constructional member (8) bearing the shaft seal.

8. A centrifugal pump according to one of the preceding claims, characterised in that the annular membrane (12) encloses the last pump stage.

9. A centrifugal pump according to one of the preceding claims, characterised in that the supporting member (10) forming the supporting surfaces is a deep-drawn sheet metal member or a casting.

10. A centrifugal pump according to one of the preceding claims, characterised in that a pump stage, more particularly the last pump stage, forms the supporting surface for the annular membrane (12).

11. A centrifugal pump according to one of the preceding claims, characterised in that a member (26) enclosing the pump chamber inlet forms the supporting surface for the annular membrane (12).

12. A centrifugal pump according to one of the preceding claims, characterised in that the annular membrane (12) at the same time forms the pump casing seal between the cylinder (casing jacket (14)) enclosing the annular space and the casing member (8) bearing the shaft seal.

13. A centrifugal pump according to one of the preceding claims, characterised in that the annular membrane (12) is attached to a flange member which on one side is adjoined by the inlet/outlet casing (27) and on the other side by the casing jacket (14) enclosing the annular chamber.

14. A centrifugal pump according to one of the preceding claims, characterised in that a manually operable flap valve (16, 17)is disposed in the intake and delivery spigots (6, 7) respectively.

15. A centrifugal pump according to one of the preceding claims, characterised in that the closure member, more particularly the flap, is enclosed by a sealing collar (22, 23) of flexible material which at least partially lines the spigots (6, 7).

16. A centrifugal pump according to one of the preceding claims, characterised in that the sealing collar (22, 23) extends outwardly as far as beyond the sealing surface (24, 25) of the connecting flange.

## Revendications

1. Pompe centrifuge à plusieurs étages avec des paliers (4) portant l'arbre de roue mobile et avec un clapet (10-12) empêchant le refluement, le liquide refoulé sortant du dernier étage étant comprimé dans un espace annulaire (13) entourant les étages d'où il s'écoule vers la sortie,
caractérisée en ce que le clapet (10-12) empêchant le refluement présente une membrane annulaire conique disposée dans l'espace annulaire coaxialement à l'axe de pompe, après, dans la direction d'écoulement, le dernier étage de pompe, dont la face écartée des tubulures d'aspiration et de pression (6, 7) est fixée et dont l'autre face est mobile.

2. Pompe centrifuge selon la revendication 1,
caractérisée en ce que le clapet anti-retour (10-12) est disposé, dans la direction d'écoulement, après le dernier étage de pompe et près du palier et/ou de la garniture d'étanchéité d'arbre (5) qui est/sont écartés des tubulures d'aspiration et de pression (6, 7).

3. Pompe centrifuge selon la revendication 1,
caractérisée en ce que le clapet anti-retour (10-12) est disposé, dans la direction d'écoulement, après le dernier étage de pompe et près de, ou dans, la sortie du volume annulaire, en particulier près du premier étage de pompe.

4. Pompe centrifuge selon l'une des revendications précédentes,
caractérisée en ce que le clapet anti-retour (10-12) entoure, par une membrane annulaire (12), une chambre (9) dans laquelle la pompe, en particulier le dernier étage de pompe, refoule.

5. Pompe centrifuge selon l'une des revendications précédentes,
caractérisée en ce que la surface d'appui pour la membrane annulaire (12) est formée par une pièce d'appui (10) à ouvertures de passage (11), disposée à l'intérieur de la membrane annulaire et de conformation extérieure conique.

6. Pompe centrifuge selon la revendication 5,
caractérisée en ce que la pièce d'appui (10) formant les surfaces d'appui est fixée à l'élément constructif (8) portant la garniture d'étanchéité d'arbre.

7. Pompe centrifuge selon la revendication 5,
caractérisée en ce que la pièce d'appui (10) formant les surfaces d'appui est d'une seule pièce avec l'élément constructif (8) portant la garniture d'étanchéité d'arbre.

8. Pompe centrifuge selon l'une des revendications précédentes,
caractérisée en ce que la membrane annulaire (12) entoure le dernier étage de pompe.

9. Pompe centrifuge selon l'une des revendications précédentes,
caractérisée en ce que la pièce d'appui (10) formant les surfaces d'appui est une pièce en tôle d'emboutissage profond ou une pièce de fonderie.

10. Pompe centrifuge selon l'une des revendications précédentes,
caractérisée en ce qu'un étage de pompe, en particulier le dernier étage de pompe, forme la surface d'appui pour la membrane annulaire (12).

11. Pompe centrifuge selon l'une des revendications précédentes,
caractérisée en ce qu'une pièce (26) entourant l'entrée de la chambre de pompe forme la surface d'appui pour la membrane annulaire (12).

12. Pompe centrifuge selon l'une des revendications précédentes,
caractérisée en ce que la membrane annulaire (12) forme simultanément la garniture d'étanchéité du carter de pompe entre le cylindre (enveloppe de carter (14)) entourant le volume annulaire et la pièce de carter (8) portant la garniture d'étanchéité d'arbre.

13. Pompe centrifuge selon l'une des revendications précédentes,
caractérisée en ce que la membrane annulaire (12) est fixée à un flasque auquel est adjacent, d'un côté, le carter d'entrée/sortie (27) et, de l'autre côté, l'enveloppe de carter (14) entourant la chambre annulaire.

14. Pompe centrifuge selon l'une des revendications précédentes,
caractérisée en ce qu'une soupape à clapet (16, 17) actionnable manuellement est disposée respectivement dans les tubulures d'aspiration et de pression (6, 7).

15. Pompe centrifuge selon l'une des revendications précédentes,
caractérisée en ce que la pièce de blocage, en particulier le clapet est entourée d'une manchette d'étanchéité (22, 23) en matériau flexible qui recouvre au moins partiellement les tubulures (6, 7).

16. Pompe centrifuge selon l'une des revendications précédentes,
caractérisée en ce que la manchette d'étanchéité (22, 23) est guidée vers l'extérieur jusqu'au dessus de la surface d'étanchéité (24, 25) du flasque de raccordement.
